# FASCICULE DE BREVET EUROPEEN

(11) **EP 0 588 163 B1**
(45) Date de publication et mention de la délivrance du brevet: **13.11.1996**
(21) Numéro de dépôt: 93114047.9
(22) Date de dépôt: 02.09.1993
(51) Int. Cl.: D06F 79/02

(54) **Socle de repos pour fer à repasser**
Aufnahmestelle für Bügeleisen
Rest base for ironing apparatus

(30) Priorité: 16.09.1992 FR 9211058
(43) Date de publication de la demande: 23.03.1994
(73) Titulaire: MOULINEX S.A., F-93170 Bagnolet (FR)
(72) Inventeur: Fourny, Jacky René Paul, F-61002 Alencon Cédex (FR); Guillot, Gérard Louis Henri, F-61002 Alencon Cédex (FR)
(74) Mandataire: May, Hans Ulrich, Dr.

(56) Documents cités:
- EP-A- 0 493 765
- DE-U- 9 207 850
- FR-A- 2 562 571
- US-A- 3 550 888

## Description

La présente invention concerne un socle de repos pour fer à repasser comprenant un boîtier destiné à reposer sur un plan de travail et renfermant un réservoir d'eau pour l'alimentation dudit fer au moyen d'une conduite souple, ainsi qu'une surface supérieure de repos pour le fer garnie de plots isolants, le boîtier et la surface supérieure de repos formant un ensemble unitaire.

Dans les ensembles de repassage connus comprenant un fer et un socle de repos, la surface de réception pour le fer est généralement horizontale ou légèrement inclinée pour offrir à l'utilisateur un choix de la préhension du fer. Dans ces réalisations, telles celles décrites dans les documents EP-A-0 493 765 et US-3 550 888, cependant, l'inclinaison de la surface d'appui et le positionnement du socle sont imposés, ce qui peut être une gêne lorsqu'il existe différents utilisateurs pour un même ensemble de repassage.

L'invention a notamment pour but de supprimer cet inconvénient.

Selon l'invention, le socle comporte en outre des moyens de positionnement destinés à maintenir l'ensemble formé par le boîtier et la surface de repos soit dans une position d'utilisation parallèle au plan de travail, soit dans une position d'utilisation qui est inclinée par rapport au plan de travail.

Selon une réalisation particulièrement avantageuse, les moyens de positionnement autorisent également la suspension du socle à la table de repassage lorsque l'utilisateur désire ne pas poser le fer sur le socle. Grâce à l'invention, l'utilisateur peut choisir la position de la surface de repos pour le fer qui correspond le mieux à ses habitudes.

Les caractéristiques et avantages de l'invention ressortiront d'ailleurs de la description qui va suivre d'un mode particulier de réalisation pris à titre d'exemple non limitatif illustré aux dessins annexés dans lesquels :
La figure 1 représente en élévation une vue d'ensemble d'un fer reposant sur un socle selon l'invention ; la figure 2 est une vue en coupe verticale et à échelle agrandie du socle de repos pour fer à repasser, dans une position parallèle au plan de travail ; la figure 3 est une coupe verticale partielle à échelle agrandie du socle de repos pour fer à repasser dans une position inclinée par rapport au plan de travail.

La figure 1 illustre un socle 1 de repos pour fer à repasser 5 comprenant un boîtier 2 qui est destiné à reposer sur un plan de travail 3, et qui comporte une surface supérieure 7 de repos pour le fer 5 et garnie de plots isolants 8. Comme représenté sur la figure 2, ce boîtier 2 renferme un réservoir d'eau 4 pour l'alimentation du fer et comprend une cassette de déminéralisation 9, un système de verrouillage 10 de la cassette 9, ainsi qu'un moteur électrique 11 actionnant une pompe à eau 12 destinée à alimenter le fer au moyen d'une conduite souple non représentée sur cette figure. Selon l'invention, le socle 1 comporte des moyens de positionnement destinés à maintenir la surface de repos 7, soit dans une position pratiquement parallèle au plan de travail 3 (fig. 2 et 3), soit une position inclinée par rapport à ce plan 3 (fig. 1).

Dans une réalisation particulièrement économique, conformément à la figure 3, la position inclinée de la surface de repos 7 est une position déterminée par le constructeur. Bien entendu, on conçoit que la position inclinée pourrait être ajustée angulairement au moyen de tout dispositif de réglage connu en soi. De même, selon cette réalisation particulière, le socle 1 et la surface de repos 7 du fer forment un seul bloc qui est, soit posé horizontalement sur sa base, soit incliné dans son ensemble par des moyens de positionnement. Ces moyens de positionnement comprennent un organe 13 formant pied agencé dans la région inférieure du boîtier 2 et susceptible d'occuper au moins deux positions : une positon escamotée pour laquelle la surface de repos 7 occupe sa position parallèle au plan de travail 3 (fig. 2), soit une position saillante pour laquelle la surface de repos occupe une position inclinée par rapport au plan de travail 3 (fig. 3). Effectivement et comme cela apparaît notamment sur la figure 2 et 3, la région inférieure du boîtier 2 comprend un logement 14 destiné à recevoir l'organe formant pied 13 dans une position escamotée. L'organe formant pied 13 est monté pivotant dans le boîtier 2 en l'une 21 de ses extrémités autour d'un axe 15 parallèle à la surface de repos 7.

Par ailleurs, le logement 14 de l'organe formant pied 13 comporte une glissière 16 et ledit pied 13 comprend au moins un pivot 17 agencé selon l'axe de pivotement 15 et monté coulissant dans ladite glissière 16 de manière à faire passer le pied 13 de sa position escamotée à sa position saillante. Avantageusement, on pourra se limiter à un seul pivot 17 dont les extrémités dépassent de part et d'autre de l'organe faisant pied 13 et coulissent dans des guides 18 de la glissière 16.

Ainsi, pour faire passer l'organe formant pied 13 de sa position escamotée (fig. 2) à sa positon saillante (fig. 3), on lui fait effectuer d'abord une translation vers l'extérieur du boîtier 2 suivant les guides 18 de la glissière 16, puis un pivotement vers le bas autour de l'axe 15.

Les moyens de positionnement comprennent un dispositif de maintien en position saillante comportant, dans le boîtier 2, une chambre 19 débouchant dans la région supérieure du logement 14, et dans la glissière 16 un décrochement 20 dirigé vers le haut de sorte qu'en position saillante, le pivot 17 vienne dans le décrochement 20 et l'extrémité 21 de l'organe formant pied 13, comportant en outre un doigt 22, vienne s'emboîter dans la chambre 19. En la position saillante illustrée sur la figure 3, on comprend que le doigt 22 contribue au maintien de l'extrémité 21 du pied 13 en venant s'arc-bouter contre la paroi interne de la chambre 19. Le doigt 22 intervient également dans le verrouillage du pied 13 dans sa position escamotée, en venant se loger dans un évidement 23 du boîtier 2 de manière à réaliser un ajustement étroit entre le pivot 17 et cet évidement.

L'organe formant pied 13 comporte en outre en son extrémité libre, un crochet 24 destiné à permettre la suspension du socle 1 à un support lorsque le pied 13 occupe une position dite intermédiaire (non représentée). En effet, en faisant effectuer à l'organe formant pied 13 une simple translation selon les guides 18 de la glissière 16, son extrémité libre fait saillie latéralement du boîtier, et l'utilisateur peut, s'il souhaite ne pas poser le fer sur le socle 1, accrocher ce dernier à la table de repassage au moyen du crochet 24 en libérant ainsi toute la surface de la table à repasser.

L'organe formant pied comporte également une poignée 25 destinée à faciliter la préhension du socle et la manipulation du pied 13. Ainsi, grâce à l'invention, l'utilisateur peut choisir la position de la surface de repos pour le fer qui lui convient le mieux.

## Revendications

1. Socle de repos pour fer à repasser (5) comprenant un boîtier (2) destiné à reposer sur un plan de travail (3) et renfermant un réservoir d'eau (4) pour l'alimentation dudit fer (5) au moyen d'une conduite souple (6), ainsi qu'une surface supérieure (7) de repos pour le fer (5) et garnie de-plots isolants (8), ledit boîtier (2) et la surface supérieure de repos (7) formant un ensemble unitaire, **caractérisé en ce qu**'il comporte en outre des moyens de positionnement destinés à maintenir l'ensemble formé par le boîtier (2) et la surface de repos (7) soit dans une position d'utilisation parallèle au plan de travail (3), soit dans une position d'utilisation qui est inclinée par rapport au plan de travail (3).

2. Socle de repos pour fer à repasser selon la revendication 1,
**caractérisé en ce que** les moyens de positionnement comprennent un organe formant pied (13) agencé dans la région inférieure du boîtier et susceptible d'occuper au moins deux positions, soit une position escamotée pour laquelle l'ensemble formé par le boîtier (2) et la surface de repos (7) occupe sa position d'utilisation parallèle au plan de travail (3), soit une position saillante pour laquelle l'ensemble formé par le boîtier (2) et la surface de repos (7) occupe sa position inclinée d'utilisation.

3. Socle de repos pour fer à repasser selon la revendication 2,
**caractérisé en ce que** la région inférieure du boîtier (2) comprend un logement (14) destiné à recevoir l'organe formant pied dans sa position escamotée.

4. Socle de repos pour fer à repasser selon la revendication 2 ou 3,
**caractérisé en ce que** l'organe formant pied (13) est monté pivotant dans le boîtier (2) en une de ses extrémités autour d'un axe (15) parallèle à la surface de repos (7), et comporte un dispositif de maintien en position saillante.

5. Socle de repos pour fer à repasser selon la revendication 3,
**caractérisé en ce que** le logement (14) de l'organe formant pied (13) comporte une glissière (16) et ledit organe formant pied (13) comporte au moins un pivot (17) agencé selon l'axe (15) de pivotement et monté coulissant dans ladite glissière (16) de manière à faire passer ledit organe formant pied (13) de sa position escamotée à sa position saillante.

6. Socle de repos pour fer à repasser selon l'une quelconque des revendications 2 à 5,
**caractérisé en ce que** les moyens de positionnement comprennent un dispositif de maintien en position saillante comportant dans le boîtier (2) une chambre (19) débouchant dans la région supérieure du logement (14) du boîtier (2), et dans la glissière (16) un décrochement (20) dirigé vers le haut de sorte qu'en position saillante le pivot (17) vienne dans le décrochement (20) et l'extrémité de l'organe formant pied (13) vienne s'emboîtier dans la chambre (19).

7. Socle de repos pour fer à repasser selon l'une quelconque des revendications 2 à 6,
**caractérisé en ce que** l'organe formant pied (13) comporte un crochet (24) destiné à permettre la suspension du socle (1) à un support lorsque le pied occupe une position dite intermédiaire.

8. Socle de repos pour fer à repasser selon la revendication 7,
**caractérisé en ce que** l'organe formant pied (13) comporte une poignée (25) destinée à faciliter la préhension du socle (1) et la manipulation de l'organe formant pied (13).

## Patentansprüche

1. Abstellsockel für ein Bügeleisen (5) mit einem zur Auflage auf einer Arbeitsebene (3) bestimmten Gehäuse (2), welches einen Wassertank (4) zur Versorgung des Bügeleisens (5) über eine biegsame Leitung (6) umfaßt, sowie eine obere mit Isolierstiften (8) versehene Abstellfläche (7) für das Bügeleisen (5), wobei das Gehäuse (2) und die obere Abstellfläche (7) eine Einheit bilden, **dadurch gekennzeichnet, daß** er außerdem eine Stellvorrichtung aufweist, die die durch das Gehäuse (2) und die Abstellfläche (7) gebildete Einheit entweder in einer zur Arbeitsebene (3) parallelen oder in einer zur Arbeitsebene (3) geneigten Gebrauchs-Stellung hält.

2. Abstellsockel für Bügeleisen nach Anspruch 1, **dadurch gekennzeichnet, daß** die Stellvorrichtung ein Fußelement (13) aufweist, das im unteren Bereich des Gehäuses angeordnet ist und mindestens zwei Stellungen einnehmen kann, nämlich eine versenkte Stellung, bei der die vom Gehäuse (2) und der Abstellfläche (7) gebildete Einheit ihre parallel zur Arbeitsebene (3) verlaufende Gebrauchsstellung einnimmt, und eine vorspringende Stellung, bei der sie ihre geneigte Gebrauchsstellung einnimmt.

3. Abstellsockel für Bügeleisen nach Anspruch 2, **dadurch gekennzeichnet, daß** der untere Bereich des Gehäuses (2) einen Sitz (14) zur Aufnahme des Fußelements (13) in seiner versenkten Stellung aufweist.

4. Abstellsockel für Bügeleisen nach Anspruch 2 oder 3, **dadurch gekennzeichnet, daß** das Fußelement (13) an seinem einen Ende im Gehäuse (2) drehbar um eine zur Abstellfläche (7) parallele Achse (15) angeordnet ist und eine Vorrichtung aufweist, die es in seiner vorspringenden Stellung hält.

5. Abstellsockel für Bügeleisen nach Anspruch 3, **dadurch gekennzeichnet, daß** der Sitz (14) des Fußelements (13) eine Gleitbahn (16) und das Fußelement (13) mindestens einen im Verlauf der Drehachse (15) angeordneten Zapfen (17) aufweist, der in der Gleitbahn (16) verschiebbar gehalten ist, so daß das Fußelement (13) von seiner versenkten in seine vorspringende Stellung gebracht werden kann.

6. Abstellsockel für Bügeleisen nach einem der Ansprüche 2 bis 5, **dadurch gekennzeichnet, daß** die Stellvorrichtung eine Vorrichtung aufweist, die das Fußelement in seiner vorspringenden Stellung hält und die im Gehäuse (2) eine in den oberen Bereich des Sitzes (14) des Gehäuses (2) mündende Kammer (19) und in der Gleitbahn (16) eine nach oben gerichtete Biegung (20) aufweist, so daß in der vorspringenden Stellung der Zapfen (17) in die Biegung (20) gelangt und das Ende des Fußelements (13) in die Kammer (19) eingeschoben ist.

7. Abstellsockel für Bügeleisen nach einem der Ansprüche 2 bis 6, **dadurch gekennzeichnet, daß** das Fußelement (13) einen Haken (24) aufweist, der bei einer sogenannten Zwischenstellung des Fußelements die Aufhängung des Sockels (1) an einem Träger ermöglicht.

8. Aufnahmesockel für Bügeleisen nach Anspruch 7, **dadurch gekennzeichnet, daß** das Fußelement (13) einen Griff (25) aufweist, der das Ergreifen des Sockels (1) und die Handhabung des Fußelements (13) erleichtert.

## Claims

1. Resting stand for an iron (5), comprising a housing (2) designed to rest on a work surface (3) and containing a reservoir of water (4) for supplying the said iron (5) by means of a flexible pipe (6), and an upper surface (7) on which the iron (5) rests, and fitted with insulating studs (8), the said housing (2) and the upper resting surface (7) forming a unit,
**characterised in that** it also has positioning means designed to hold the unit formed by the housing (2) and the resting surface (7) either in an operational position parallel to the work surface (3) or in an operational position which is inclined in relation to the work surface (3).

2. Resting stand for an iron according to Claim 1,
**characterised in that** the positioning means comprise a member forming a foot (13) arranged in the lower region of the housing and capable of occupying at least two positions, either a retracted position, in which the unit formed by the housing (2) and the resting surface (7) is in its operational position parallel to the work surface (3), or a projecting position, in which the unit formed by the housing (2) and the resting surface (7) is in its inclined operational position.

3. Resting stand for an iron according to Claim 2,
**characterised in that** the lower region of the housing (2) comprises a compartment (14) designed to receive the member forming a foot in its retracted position.

4. Stand for an iron according to Claim 2 or 3,
**characterised in that** the member forming the foot (13) is mounted pivoting in the housing (2) at one of its ends about an axis (15) parallel to the resting surface, and has a device for holding in the projecting position.

5. Resting stand for an iron according to Claim 3,
**characterised in that** the compartment (14) for the member forming the foot (13) has a guideway (16) and the said member forming the foot (13) has at least one pivot (17) arranged along the pivot axis (15) and slidably mounted in the said guideway (16) so as to make the said member forming the foot (13) move from its retracted position to its projecting position.

6. Resting stand for an iron according to any one of Claims 2 to 5,
**characterised in that** the positioning means comprise a device for holding in the projecting position having, in the housing (2), a chamber (19) opening onto the upper region of the compartment (14) of the housing (2), and in the guideway (16) a recess (20) directed upwards so that, in the projecting position, the pivot (17) passes into the recess (20) and the end of the member forming the foot (13) fits into the chamber (19).

7. Resting stand for an iron according to any one of Claims 2 to 6,
**characterised in that** the member forming the foot (13) has a hook (24) designed to enable the stand (1) to be suspended from a support when the foot is in a so-called intermediate position.

8. Resting stand for an iron according to Claim 7,
**characterised in that** the member forming the foot (13) has a handle (25) designed to facilitate the picking up of the stand (1) and the manipulation of the member forming the foot (13).
